# EUROPÄISCHE PATENTSCHRIFT

(11) **EP 2 098 651 B1**
(45) Veröffentlichungstag und Bekanntmachung des Hinweises auf die Patenterteilung: **12.04.2017**
(21) Anmeldenummer: 09002901.8
(22) Anmeldetag: 28.02.2009
(51) Int. Cl.: E04F 15/02, E04B 1/68

(54) **Fugenfüllungsprofil und Verfahren zu seiner Herstellung**
Joint sealing profile and method for its production
Profilé de remplissage de joint et son procédé de fabrication

(30) Priorität: 03.03.2008 DE 102008012302
(43) Veröffentlichungstag der Anmeldung: 09.09.2009
(73) Patentinhaber: SK Wiegrink Beteiligungs GmbH, 46395 Bocholt (DE)
(72) Erfinder: Wiegrink, Stefan, 46399 Bocholt (DE); Wiegrink, Karl-Heinz, 81925 München (DE)
(74) Vertreter: Stenger Watzke Ring

(56) Entgegenhaltungen:
- DE-A1- 10 002 866
- DE-A1-102004 004 979
- FR-A1- 2 308 747

## Beschreibung

Die Erfindung betrifft ein Verfahren zur Herstellung einer für fertigteiltechnische Anwendungen geeigneten Fugenabdichtung zwischen Fertigteilplatten, wobei an den freien oberen zueinander weisenden Kanten benachbarter Fertigteilplatten eine im Wesentlich horizontal verlaufende Fugenverbreiterung ausgeführt wird und die Fuge mit Fugenvergussmasse oberflächenbündig bis in die Fugenverbreiterung verfüllt wird. Die Erfindung betrifft ferner ein Fugenfüllungsprofil zur Ausbildung einer für fertigteiltechnische Anwendungen geeigneten Fugenabdichtung zwischen Fertigteilplatten, bestehend aus einem aus Fugenvergussmasse gebildeten und in die Fuge ragenden Vertikalschenkel und einen in eine Fugenverbreiterung angebrachten im Wesentlichen horizontal verlaufenden Profilsteg.

In einer großen Vielzahl unterschiedlicher industrieller, technischer, kommerzieller und sonstiger Anwendungsbereiche werden zwischen Bauteilen entstehende oder konstruktionsbedingt vorgesehene Fugen mit sogenannten Fugenfüllungen abgedichtet. Hierfür gibt es eine Vielzahl von Gründen, insbesondere Schaffung einer ebenen Oberfläche, Vermeidung des Verbleibens von Lücken, die gefährdend sein können, aber auch Sammelstellen oder Quellen für Schmutz, Feuchtigkeit usw.

So müssen beispielsweise im industriellen Bereich die Fußböden von Fertigungshallen, Lagerhallen und dergleichen häufig für luftkissentechnische Anwendungen geeignet sein, damit Luftkissen-Förderzeug eingesetzt werden können. Diese können sehr hohe Lasten tragen und schweben dabei über den Boden, so dass es keiner weiteren infrastrukturellen Maßnahmen bedarf. Derartige Böden bestehen üblicherweise aus Betonplatten, die zum Tragen geeigneter Lasten geeignet sind, die normalerweise mit luftkissentechnischen Beschichtungen versehen sind. In die Fugen sind sogenannte luftkissentechnischen Dehnfugen eingebracht. Dabei ist es bekannt, die zwischen den Bodenplatten bestehenden Fugen am oberen freien Bereich durch Brechen der Kanten der Betonplatten anzuschrägen und zu verfüllen. Eine diese Probleme lösende Fugenfüllung ist in der gattungsbildenden DE 100 02 866 A1 offenbart.

Die DE 29 48 543 A1 offenbart eine Fugenausbildung in Betonschichtungen für Wasserkanäle mit in den Frischbeton eingefügten Reißfugen, wobei eine sich von einer keilförmigen Spaltfuge fortsetzende Rissbildung auftritt. In die Fuge ist eine Einlage eingeklemmt, wobei der obere Spaltbereich mit einem plastifizierbaren Dichtungsmaterial ausgefüllt ist.

Die DE 297 10 530 U1 betrifft eine Vorrichtung zum Ausfüllen von Fugen in mit Keramikplatten belegten Böden oder Wänden. Ein elastisches einstückiges Dehnungsprofil ist in jeder Fuge unter Abstand zu den Keramikplatten eingesetzt. Der freie Raum ist mit dem Kleber aufgefüllt.

Die GB-PS 1 406 539 offenbart einen Boden mit einer dichten Verbindung zwischen den Bodenteilen, welche Belastungen durch insbesondere von Absätzen von hochhackigen Damenschuhen standhält, sowie ein Verfahren zu dessen Herstellung. Dazu ist in eine Fuge ein Kunststoffprofil eingesetzt, wobei der obere Bereich der Fuge in zwei weitere Bereiche aufgefüllt mit einer Dichtungsmasse eingeteilt ist, die durch eine Glasfasermatte getrennt sind.

Die DE 29 04 236 A1 betrifft Trennfugen in einem Betonunterbau mit einer Estrichauflage. In eine Fuge ist ein Vorfüllprofil eingelegt und der darüber liegende Bereich mit einem Kunststoffmörtel aufgefüllt. Der Kunststoffmörtel ist dazu über die Betonplatten hinausragend in einem Bereich um die Fuge ausgeführt, an den der Estrich angearbeitet wird. Mit einer Vorrichtung wird in den Kunststoffmörtel eine weitere Fuge eingearbeitet. Die DE 83 13 075.6 U1 betrifft eine Bewährungsmatte zur Herstellung eines mit einem Dehnungsfugennetz versehenen Industriefußboden. In eine Fuge ist eine Fugenschnur eingelegt, oberhalb derer elastisches Fugendichtmaterial aufgefüllt ist. Die Bewährungsmatte ist in einem Bereich unterhalb der Fugenschnur horizontal die Fuge übergreifend angeordnet.

Die US-PS 3.810.707 offenbart einen halbstarren Abdeckstreifen für die Verwendung zum Abdecken von Fugen bei Autobahnen sowie ein Verfahren zu dessen Verarbeitung, der über eine der Hauptoberflächen permanent geklebt eine klebrige Selbstverbindung aufweist, die beständig gegen schockartige Belastungen ist. Im Bereich einer Fuge zwischen zwei Platten weisen die zu verbindenden Platten jeweils eine horizontale Ausnehmung auf. In die Fuge wird ein Kleber eingebracht, der in die jeweilige Ausnehmung hereinragt. In die durch beide Platten im Bereich der Fuge gebildete Ausnehmung wird der Abdeckstreifen eingelegt.

Die US-PS 3.334.558 offenbart ein Dichtungsprofil für eine Fuge zwischen Platten einer Straße, Rollbahn, Kanals und dergleichen. In eine V-förmige Fuge zwischen zwei Platten ist ein Dichtungselement eingesetzt. Der Raum oberhalb des Dichtungselements ist mit Mastix aufgefüllt.

Die DE 10 2004 004 979 A1 offenbart eine Fugenabdichtung als Barriere gegen Mikroorganismen, insbesondere Schimmelpilze und andere Luftverunreinigungen. Die Fugenabdichtung verfügt über eine die Fuge beziehungsweise die Öffnungen einer Fläche abdeckenden Schicht, wobei die Fugen und/oder die Öffnungen einer Fläche unter der abdeckenden Schicht ganz oder teilweise mit einem Absorptionsmittel verfüllt sind. Dabei dient das Absorptionsmittel zur Bindung flüssiger und/oder gasförmiger Stoffe und/oder fester Partikel. Die abdeckende Schicht ist ein fließartiges Gewebe oder eine Folie mit jeweils atmungsaktiven und/oder staubbindenden Eigenschaften.

Die FR 2 308 747 A1 offenbart eine Fugenabdichtung, die unter anderem auch eine Folie aufweist. Dabei ist es Sinn und Zweck dieser Folie, in Fugenlängsrichtung Falten auszubilden, um Längenausdehnungen aufnehmen zu können. Als mögliche Ausführungsformen sind offenbart eine Folie aus vulkanisiertem Butyl, die mit Polyurethanharz verklebt ist, eine Folie aus vulkanisiertem Hypalon, welches mit Latexkleber verklebt ist und eine Folie aus Neopren, welche mit Neoprenkleber verklebt ist.

Dieses Dokument wird als nächstliegender Stand der Technik für Anspruch 1 und Anspruch 9 angesehen.

Auch kommt es sehr häufig dazu, dass die Fugenmassen mit den Betonplatten keine dauerhafte Bindung eingehen, so dass sich mit der Zeit leichte Ablösungen der Fugenmasse von den Bodenplatten ergeben. Dies insbesondere deshalb, weil beim Überfahren der Fugen üblicherweise hohe Drück auftreten, die die Bindung zwischen Fugenfüllung und Bodenplatte ständig angreifen und mit der Zeit zu einem Ablösen führen. Ablösungen wiederum führen zum Entweichen von Luft unter einem Luftkissen in den unteren Fugenbereich zwischen die Bodenplatten und, je nach Bauart, auch unter die Bodenplatten. Weiterhin sind die Ablösungen Sammelstellen von Schmutz und setzen sich praktisch mit der Zeit weiter fort, so dass auch bei normalen Fugen in Parkhäusern, Industriehallen und dergleichen, wo Fahrzeuge über die Fuge fahren, mit der Zeit wieder eine Fugenöffnung entsteht.

Grundsätzlich führen Ablösungen auch zu Verunreinigungen, so dass vorbekannte Fugen grundsätzlich nur sehr schwer in Hygienebereichen einsetzbar sind. Dem Grunde nach gibt es keine Fugenfüllungsprofile, die diese hohen Anforderungen erfüllen.

Es gibt somit eine Vielzahl unterschiedlichster Anforderungen, wie Dauerhaftbarkeit, Hygienesicherheit, Dehnfähigkeit, Belastbarkeit, Abdichtung gegen Feuchtigkeit im direkten Sinne aber auch im Sinne des Feuchtigkeitsflusses in oberen Bodenschichten, und dergleichen.

Ausgehend vom beschriebenen Stand der Technik liegt der vorliegenden Erfindung die Aufgabe zugrunde, ein Verfahren zur Herstellung einer für neue geeignete Fugenfüllungen zwischen Bodenplatten sowie entsprechende Fugenfüllungsprofile anzugeben, bei welchen Flankenabrisse im Dehnfugenbereich auf ein Minimum reduziert, vorzugsweise verhindert werden und die den unterschiedlichen oben genannten Anforderungen genügen.

Zur Lösung der vorstehenden Aufgabe wird verfahrensseitig ein Verfahren mit den Merkmalen nach Anspruch 1 vorgeschlagen.

Vorrichtungsseitig wird zur Lösung der vorstehend genannten Aufgabe vorgeschlagen ein Fugenfüllungsprofil mit den Merkmalen nach Anspruch 9
Dabei ist es verfahrensseitig bevorzugt, dass die Fugenverbreiterung in den Oberflächen jeder der benachbarten Fertigteilplatten in mindestens der doppelten Breite der Fuge ausgebildet wird. In diesem Zusammenhang ist es ferner bevorzugt, dass die Fugenverbreiterung in den Oberflächen jeder der benachbarten Fertigteilplatten in mindestens einer Breite von 5 cm ausgebildet wird.

Ein erfindungsgemäßer Aspekt, der geeignet ist, die Beständigkeit der Fugendichtung erheblich zu erhöhen und ein Ablösen weitgehend zu vermeiden besteht darin, dass die ausgebildete Fugendichtung wenigstens in einem Bereich keine Verbindung zu dem tragenden Untergrund hat. Durch diese vorzugsweise fugennah ausgebildete verbindungsfreie Anordnung der Dichtung wird sichergestellt, dass diese ohne Ablösung vom Untergrund eine erhöhte Dehnfähigkeit aufweist, da in diesem Bereich nur das Material gedehnt wird, ohne durch ein Haften am Untergrund behindert zu sein.

Ein weiterer Aspekt besteht darin, dass die Dichtung über ihre Breite in Blöcke unterschiedlicher Dicke aufgeteilt ist. Hierdurch werden unterschiedliche vorteilhafte Aspekte erreicht. Zum einen gibt es Bereiche mit größerer Dehnmasse, d. h.
dickerem Dichtungsbereich, zum anderen gibt es eine mehrfach abgeknickte untere Fläche, die ein Unterwandern erheblich erschwert. Schließlich gibt es zwischen den Blöcken entsprechende Sprünge, die grade, schräg oder im Radius ausgebildet sein können, um auf diese Weise die Haftung des Dichtungsmaterials zu erhöhen.

Ein weiterer Aspekt besteht darin, dass das Dichtungsprofil an seinen Endbereichen mit einem über eine große Länge schräg verlaufenden Abschnitt versehen ist. Hierdurch wird die Haftungsfläche im Randbereich gegenüber Vertikalabschnitten erheblich verlängert. Eine derartige Dichtung ist besonders in Hygienebereichen besonders vorteilhaft einsetzbar. Über eine große Länge schräg vorlaufend heißt, dass eine flache, lange Schräge entsteht.

Gemäß einem weiteren vorteilhaften Vorschlag, besteht darin, dass die Dichtung an der äußeren Oberfläche mit einer Beschichtung derart versehen ist, dass diese Beschichtung oberflächenbündig mit der Oberfläche der Fugenrandplatten ausgebildet ist. Eine derartige Dichtung ist für mechanische Angriffe weniger anfällig und bietet insbesondere auch keine noch so kleinen Kanten, die zu Verunreinigungen führen können. Damit ist die Dichtung für Hygienebereiche besonders geeignet. Aber auch gegenüber herkömmlichen Fugendichtprofilen, beispielsweise zur Verbindung von Fertigbetonplatten ist die erfindungsgemäße Ausgestaltung als Verbesserung hinsichtlich der mechanischen Standfestigkeit einsetzbar.

Ein weiterer Aspekt, besteht für in Beton, insbesondere Fertigbetonplatten einsetzbaren Dichtungsprofilen darin, dass diese im äußeren Randbereich eine Dichtungsnase aufweist, welche bis in den Dichtbereich des Betons hineinragt. Eine derartige Nase bis in den Dichtbereich verhindert eine Unterwanderung der Dichtung mittels Feuchtigkeit. Betonplatten, insbesondere Fertigbetonplatten, haben bekanntermaßen eine Schicht, die meistens an der oberen Oberfläche liegt, welche durch Mikrostrukturen von Feuchtigkeit durchwandert werden kann. Die unterhalb dieser Oberflächenbereich liegenden Betonbereiche sind demgegenüber feuchtigkeitsdicht und werden als "Dichtbereiche" bezeichnet. Erfindungsgemäß ragt die im Randbereich des Dichtungsprofils ausgebildeten Nase bis in den Dichtbereich der Betonplatte hinein, um auf diese Weise ein Unterwandern der Dichtung mit Feuchtigkeit zu vermeiden. Durch diese Maßnahme erhöht sich die Dauerstandfestigkeit der Dichtung, insbesondere in den Fugen zwischen Betonfertigbauteilen erheblich.

Die erfindungsgemäße Lösungen umfassen somit, bei einer Fuge, im Querschnitt gesehen, einen Bereich so auszuführen, dass dort keine direkte Verbindung zwischen Fugenmaterial einerseits und dem Bodenmaterial andererseits entsteht. Dies kann mechanisch erfolgen, beispielsweise durch Zwischenlage eines Gleitstreifens, beispielsweise Pergament oder Metallfolie oder dergleichen, dieses kann aber auch chemisch erfolgen, in dem ein Trennmittel auf den Boden aufgebracht wird. Eine derartige Trennung ermöglicht eine entsprechend große Dehnung bzw. Erhöhung der Dehnbarkeit des Fugenmaterials ohne dessen Ablösung befürchten zu müssen.

Ein weiterer Aspekt ist, dass eine Fuge, wobei das Fugenmaterial ebenfalls im Querschnitt gesehen wird, Blockbereiche aufweist, die unterschiedlich tief in das Bodenmaterial hineinragen. Es ergeben sich somit stufenartige Übergänge im Fugenmaterialunter-Bereich. Diese Übergänge können gradlinig, gebogen, schräg, rechtwinklig, je nach Anwendungsfall geeignet ausgebildet sein. Es entstehen somit sehr dicke Materialblöcke und gegebenenfalls dünne Materialbereiche, so dass das entsprechende dynamische Verhalten des Fugenmaterials deutlich verbessert ist.
In vorteilhafter Weise sind zumindest am äußeren Randbereich der horizontalen Fugenschenkel entweder sehr tief ragende Blöcke oder zumindest sehr tief in das Bodenmaterial ragende Stege ausgebildet. Diese verhindern ein Wandern der Feuchtigkeit im Oberschichtmaterial des Bodens, da auf diese Weise der Steg oder der Block bis in den Dichtbereich hineinragen.

In vorteilhafter Weise ist auf der Oberfläche eine Beschichtung aufgebracht, die vorzugsweise in die Ebene der Oberfläche eingearbeitet ist. Auf diese Weise werden Kanten und damit Ablösebereiche vermieden.

In vorteilhafter Weise ist in die Fuge selbst ein Schaumstoffmaterial eingebracht, welches die elastische Fugenmasse unterstützt.

Gemäß der Erfindung wird in vorteilhafter Weise zur Erhöhung der hygienischen Standfestigkeit ein sehr langer Schrägenbereich ausgeführt, d. h., eine flache schräge Anbindung des Fugenmaterials gegenüber dem Boden.

Als Fugenmasse wird vorzugsweise eine Masse auf Basis dehnfähiger Epoxidharze oder auch PU-Harze, gemäß einem besonderen vorteilhaften Vorschlag der Erfindung ein 2-Komponenten-Epoxidharzsystem verwendet. Bei Anwendung des erfindungsgemäßen Verfahrens entsteht ein Fugenfüllungsprofil mit einem in die Fuge ragenden, im wesentlichen vertikal verlaufenden Schenkel, der die eigentliche Dehnungsfuge bildet, und eine im Plattenoberflächenbereich liegenden Fugenverbreiterung, die einen im wesentlichen horizontal verlaufenden T-Steg bildet. Das Fugenfüllungsprofil hat somit vorzugsweise ein im Wesentlichen T-förmigen Querschnitt.

In vorteilhafter Weise haben die Enden des horizontalen T-Steges vertikal in die Bodenplatten ragende Federstege, die vorzugsweise einen rechteckigen Querschnitt haben. Es ist auch möglich, dass die Fugenverbreiterung derart ausgebildet wird, dass die Verbreiterungsendkanten das Material der Bodenplatten unterschneiden und Fugenmasse in diese Unterschneidung eingebracht wird.

Das Fugenfüllungsprofil besteht vorzugsweise aus einer Fugenmasse auf Epoxidharzbasis, gemäß einem weiteren vorteilhaften Vorschlag der Erfindung mit Sauggewebeeinlage.

Mit der Erfindung werden ein wirtschaftliches und einfaches Verfahren zur Herstellung geeigneter Fugenvergussmasse und Fugenfüllungsprofile bereitgestellt, welches Flankenabrisse im Dehnungsfugenbereich minimieren oder weitestgehend verhindern und umfangreich einsetzbar sind.

Weitere Vorteile und Merkmale der Erfindung ergeben sich aus der folgenden Beschreibung anhand der Figuren. Dabei zeigen:
- Fig. 1: eine geschnittene Darstellung eines Bodenplattenabschnittes im Dehnfugenbereich gemäß einer ersten Ausführungsform und
- Fig. 2: eine geschnittene Darstellung eines Bodenplattenabschnittes im Dehnfugenbereich gemäß einer weiteren Ausführungsform.

In den Figuren sind gleiche Elemente mit gleichen Bezugszeichen versehen.

Zwischen zwei beispielsweise einen Industrieboden bildenden Fertigteilplatten 1 und 2 ist eine Fuge 3 - auch Dehnfuge genannt - belassen. Dies ergibt sich üblicherweise aus Bauvorschriften oder sonstigen Notwendigkeiten. In den unteren Bereich der Dehnfuge 3 ist eine Schaumstoffeinlage 4 eingelegt, um eine Dreiflankenhaftung zu verhindern. Ansonsten würde die Fugenvergussmasse 9 sowohl die Fertigteilplatten 1 und 2 als auch den darunter liegenden Boden miteinander verbinden.

Über der Schaumstoffeinlage 4 ist ein im wesentlichen vertikal verlaufender Schenkel aus Fugenmasse auf 2-Komponenten-Epoxidharzbasis mit Sauggewebeeinlagerung eingebracht.

Im Bereich der Fertigteilplattenoberkanten sind jeweils eine im wesentlichen horizontal verlaufende Fugenverbreiterung 6 ausgebildet, an deren Enden Rechtecknuten 7 im wesentlichen parallel zur Fuge verlaufend ausgebildet sind. Die Endkantenbereiche der Fugenverbreiterung 6 sind als abgeschrägte Kanten 8 ausgearbeitet. Die gesamte Fugenverbreiterung 6 ist oberflächenbündig mit auf 2-Komponenten-Epoxidharzbasis basierender Fugenvergussmasse 9 verfüllt, in die wenigstens teilweise Sauggewebe eingebracht ist.

Zum Herstellen der Fuge wird zunächst im Bereich der zueinander weisenden Kanten der

Fertigteilplatten 1 und 2 die Fugenverbreiterung 6 mit den Rechtecknuten 7 und den Kanten 8 ausgebildet. Es wird dann gegebenenfalls nach Aufbringen eines Primers, beispielsweise im Flankenbereich, eine Schaumstoffeinlage 4 in die Fuge 3 eingebracht. Ein Sauggewebe wird mit Fugenvergussmasse getränkt, eine Masse auf Epoxidharzbasis, und in die Fuge 3 und wenigstens teilweise in die Fugenverbreiterung 6 eingesetzt. Nach dem Härten wird schließlich die Fugenoberfläche mit Fugenvergussmasse 9 ausgegossen. Nach dem abschließenden Aushärten wird die Oberfläche geschliffen, um eine Oberflächenbündigkeit mit den Fertigteilplatten 1, 2 zu erzeugen.

Bei dem in Fig. 1 gezeigten Ausführungsbeispiel sind zwischen den zwei Fertigteilplatten 1, 2 in die Fuge 3 in bekannter Weise Schaumstoffmaterial 4, Dämmstoffmaterial und dergleichen eingebracht. Im oberen Bereich ist die Fugenverbreiterung 6 ausgebildet, und zwar mit Blöcken 11, d. h. Blöcken unterschiedlicher Tiefe, die im gezeigten Ausführungsbeispiel durch Schrägen miteinander verbunden sind. Die äußerste Schräge ist dabei so lang und flach ausgeführt, dass sich eine hygienesichere Fugenanbindung ergibt.

Im gezeigten Ausführungsbeispiel ist eine Beschichtung 10 auf die Oberfläche der Dehnfugenfüllung 5 aufgebracht und zwar derart, dass diese Beschichtung oberflächenbündig mit der Oberfläche der Fertigteilplatten 1 und 2 verläuft, so dass sich keine Ablösekanten ergeben.

Weiterhin ist im gezeigten Ausführungsbeispiel gemäß Fig. 1 an jeder der beiden Fertigteilplatten 1 und 2 ein Bereich 13 ausgebildet, der als freier Bereich bezeichnet wird. In diesem Bereich 13 findet keine Verbindung von Fugenvergussmasse 9 mit den Fertigteilplatten 1, 2 statt, so dass hier die Dehnbarkeit des Materials erheblich erhöht wird. Die Bindung wird unterbunden durch Zwischenlagen einerseits oder durch Einbringung von Trennmaterial und dergleichen.

Bei dem in Fig. 2 gezeigten Ausführungsbeispiel sind zwei Fertigteilplatten 1 und 2 mit einer typischen Fuge 3 aneinanderstoßend ausgebildet, welche Fuge 3 mit Mörtel 12 verfüllt ist. An der Oberfläche ist die Fugenverbreiterung 6 ausgebildet, die einerseits am Rand mit einer abgeschrägten Kante 8 versehen ist und zum anderen mit einer Rechtecknut 7. Die Fuge 3 ist vollständig mit der Fugenvergussmasse 9 verfüllt.

Die Rechtecknut 7 ist so groß ausgebildet, d. h. ragt so tief in die Fertigplatten 1, 2 hinein, dass sie in
den Dichtebereich ragt. Auf diese Weise kann im Oberflächenbereich wandernde Feuchtigkeit nicht in den Mörtel gelangen.

Die beschriebene Ausführungsbeispiele dienen nur der Erläuterung und sind nicht beschränkend.

### Bezugszeichenliste

- 1: Fertigteilplatte (Betonplatte)
- 2: Fertigteilplatte (Betonplatte)
- 3: Dehnfuge
- 4: Schaumstoffeinlage
- 5: Dehnfugenfüllung
- 6: Fugenverbreiterung
- 7: Rechtecknut
- 8: Kante
- 9: Fugenvergussmasse
- 10: Beschichtung
- 11: Block
- 12: Mörtel
- 13: freier Bereich

## Patentansprüche

1. Verfahren zur Herstellung einer für fertigteiltechnische Anwendungen geeigneten Fugenabdichtung zwischen Fertigteilplatten (1, 2), wobei an den freien oberen zueinander weisenden Kanten benachbarter Fertigteilplatten (1, 2) eine im Wesentlichen horizontal verlaufende Fugenverbreiterung (6) ausgeführt wird und die Fuge mit Fugenvergussmasse (9) oberflächenbündig bis in die Fugenverbreiterung (6) verfüllt wird, wobei an jeder der beiden Fertigteilplatten (1, 2) im Bereich der Fugenverbreiterung (6) ein freier Bereich (13) ausgebildet wird, in dem keine direkte Verbindung von Fugenvergussmasse (9) mit den Fertigteilplatten (1, 2) entsteht, was mechanisch durch Zwischenlage eines Gleitstreifens oder chemisch durch Aufbringen eines Trennmittels erfolgt.

2. Verfahren nach Anspruch 1, **dadurch gekennzeichnet, dass** auf die Oberfläche der Fugenvergussmasse (9) eine Beschichtung (10) aufgebracht wird, die oberflächenbündig mit der Oberfläche der Fertigteilplatten (1, 2) ausgebildet wird.

3. Verfahren nach Anspruch 1, **dadurch gekennzeichnet, dass** die Fugenverbreiterung (6) in den Oberflächen jeder der benachbarten Fertigteilplatten (1, 2) mindestens der doppelten Breite der Fuge ausgebildet wird.

4. Verfahren nach Anspruch 1, **dadurch gekennzeichnet, dass** die Fugenverbreiterung (6) in den Oberflächen jeder der benachbarten Fertigteilplatten (1, 2) in mindestens einer Breite von 5 cm ausgebildet wird.

5. Verfahren nach einem der vorhergehenden Ansprüche, **dadurch gekennzeichnet, dass** am Endkantenbereich der Fugenverbreiterungen (6) vertikale Vertiefungen ausgebildet werden.

6. Verfahren nach einem der vorhergehenden Ansprüche, **dadurch gekennzeichnet, dass** am Endkantenbereich der Fugenverbreiterung (6) eine abgeschrägte Kante (8) ausgebildet wird.

7. Verfahren nach einem der vorhergehenden Ansprüche, **dadurch gekennzeichnet, dass** am Endkantenbereich der Fugenverbreiterungen (6) vertikale Blockvertiefungen (11) ausgebildet werden.

8. Verfahren nach einem der vorhergehenden Ansprüche, **dadurch gekennzeichnet, dass** am Endkantenbereich der Fugenverbreiterung (6) eine abgeschrägte Kante (8) ausgebildet wird, die dem Verlauf der gesamten Blockvertiefung (11) folgt.

9. Fugenfüllungsprofil zur Ausbildung einer für fertigteiltechnische Anwendungen geeigneten Fugenabdichtung, mit Fertigteilplatten (1, 2), wobei die Fugenabdichtung zwischen den Fertigteilplatten (1, 2) angeordnet ist, bestehend aus einem aus Fugenvergussmasse (9) gebildeten und in die Fuge (3) ragenden Vertikalschenkel und einem in einer Fugenverbreiterung (16) liegenden im Wesentlichen horizontal verlaufenden Profilsteg sowie einem als Zwischenlage vorgesehenen Trennmaterial oder Gleitstreifen, wobei an jeder der beiden Fertigteilplatten (1, 2) im Bereich der Fugenverbreiterung (6) ein freier Bereich (13) ausgebildet ist, in dem durch Zwischenlage des Trennmaterials oder des Gleitstreifens eine Bindung zwischen Fugenvergussmasse (9) und Fertigteilplatten (1, 2) unterbunden ist, so dass in diesen Bereichen keine direkte Verbindung von Fugenvergussmasse mit den Fertigteilplatten (1, 2) vorgesehen ist, wobei in den übrigen Bereichen der Fugenverbreiterung (6) eine direkte Verbindung zwischen Fertigteilplatten (1, 2) und Fugenvergussmasse (9) besteht.

10. Fugenfüllungsprofil nach Anspruch 9, **dadurch gekennzeichnet, dass** eine Beschichtung (10) auf die Oberfläche der Fugenvergussmasse (9) aufgebracht ist.

11. Fugenfüllungsprofil nach Anspruch 10, **dadurch gekennzeichnet, dass** die Beschichtung (10) oberflächenbündig mit der Oberfläche der Fertigteilplatten (1, 2) ausgebildet ist.

12. Fugenfüllungsprofil nach Anspruch 9, **dadurch gekennzeichnet, dass** an den Enden des im Wesentlichen horizontal verlaufenden Stegs vertikal in Fertigteilplatte (1, 2) ragende Federstege ausgebildet sind.

13. Fugenfüllungsprofil nach einem der Ansprüche 9 bis 12, **dadurch gekennzeichnet, dass** dieses aus pilz- und keimfreien Kunstharzen gebildet ist.

14. Fugenfüllungsprofil nach einem der Ansprüche 9 bis 13, **dadurch gekennzeichnet, dass** dieses eine Schutzschicht als Reinigungs- und Verschleißschicht aufweist, die den hygienischen Anforderungen für den Einsatz in Rein- und Reinsträumen sowie in der Lebensmittel- und Pharmaindustrie entspricht.

## Claims

1. A method for producing a joint sealing between prefabricated panels (1, 2), the joint sealing being suitable for applications in the field of prefabricated elements, wherein a joint enlargement (6) which essentially extends in the horizontal direction is carried out on the free upper edges pointing towards each other of adjacent prefabricated panels (1, 2) and the joint is filled with a joint sealing compound (9) till reaching the joint enlargement (6) to be flush with the surface, wherein a free portion (13) is formed in the area of the joint enlargement (6) of each one of the two prefabricated panels (1, 2), in which free portion (13) no direct connection between the joint sealing compound (9) and the prefabricated panels (1, 2) will be formed, which is mechanically achieved by interposing a sliding strip or chemically by applying a separating agent.

2. A method according to claim 1, **characterized in that** a coating (10) will be applied onto the surface of the joint sealing compound (9), which coating (10) will be formed such that it is flush with the surface of the prefabricated panels (1, 2).

3. A method according to claim 1, **characterized in that** the joint enlargement (6) in the surfaces of each of the adjacent prefabricated panels (1, 2) will be realized such that it will be at least twice as wide as the joint.

4. A method according to claim 1, **characterized in that** the joint enlargement (6) in the surfaces of each of the adjacent prefabricated panels (1, 2) will be realized such that it will have a width of at least 5 cm.

5. A method according to one of the preceding claims, **characterized in that** vertical indentations will be formed in the area of the end edges of the joint enlargements (6).

6. A method according to one of the preceding claims, **characterized in that** a beveled edge (8) will be formed in the area of the end edges of the joint enlargement (6).

7. A method according to one of the preceding claims, **characterized in that** vertical block indentations (11) will be formed in the area of the end edges of the joint enlargements (6).

8. A method according to one of the preceding claims, **characterized in that** a beveled edge (8) will be formed in the area of the end edges of the joint enlargement (6), which beveled edge (8) will follow the course of the entire block indentation (11).

9. A joint sealing profile for producing a joint sealing suitable for applications in the field of prefabricated elements, comprising prefabricated panels (1, 2), wherein the joint sealing is arranged between the prefabricated panels (1, 2), the profile being composed of a vertical leg which projects into the joint (3) and is made of the joint sealing compound (9) and an essentially horizontally extending profile web which is placed in a joint enlargement (16) as well as a separating material or sliding strip provided as an intermediate layer, wherein a free portion (13) is formed in the area of the joint enlargement (6) of each of the two prefabricated panels (1, 2), in which free portion (13) a connection between the joint sealing compound (9) and the prefabricated panels (1, 2) will be prevented by interposing the separating material or the sliding strip, such that no direct connection between the joint sealing compound and the prefabricated panels (1, 2) is provided in these portions, wherein a direct connection between the prefabricated panels (1, 2) and the joint sealing compound is established in the other portions of the joint enlargement (6).

10. A joint sealing profile according to claim 9, **characterized in that** a coating (10) is applied onto the surface of the joint sealing compound (9).

11. A joint sealing profile according to claim 10, **characterized in that** the coating (10) is formed such that it is flush with the surface of the prefabricated panels (1, 2).

12. A joint sealing profile according to claim 9, **characterized in that** spring bars which vertically project into the prefabricated panel (1, 2) are formed at the ends of the essentially horizontally extending web.

13. A joint sealing profile according to one of the claims 9 through 12, **characterized in that** this one is made of synthetic resins which are free of fungi and germs.

14. A joint sealing profile according to one of the claims 9 through 13, **characterized in that** this one comprises a protective layer as cleaning and wear-resistant layer which meets the hygienic requirements of a use in clean and ultra-clean rooms as well as in the food and pharmaceutical industry.

## Revendications

1. Procédé de réalisation d'une étanchéité des joints entre des plaques préfabriquées (1, 2), l'étanchéité des joints étant appropriée pour des applications dans le domaine de pièces préfabriquées, le procédé consistant à effectuer un élargissement de joint (6), qui s'étend essentiellement horizontalement, sur les bords supérieurs libres et dirigés l'un vers l'autre des plaques préfabriquées adjacentes (1, 2) et à remplir le joint avec un produit de scellement des joints (9) jusque dans l'élargissement de joint (6) de manière affleure avec la surface, dans lequel on forme une zone libre (13) au niveau de l'élargissement de joint (6) de chacune des deux plaques préfabriquées (1, 2), dans laquelle zone libre (13) il ne se forme aucune liaison directe entre le produit de scellement des joints (9) et les plaques préfabriquées (1, 2), ce qu'on obtient mécaniquement en interposant une bande de glissement ou chimiquement en appliquant un agent de séparation.

2. Procédé selon la revendication 1, **caractérisé en ce qu'**on applique un revêtement (10) sur la surface du produit de scellement des joints (9), lequel revêtement (10) est formé de sorte qu'il affleure avec la surface des plaques préfabriquées (1, 2).

3. Procédé selon la revendication 1, **caractérisé en ce que** l'élargissement de joint (6) dans les surfaces de chacune des plaques préfabriquées (1, 2) adjacentes est réalisé de sorte qu'il correspond à au moins le double de la largeur du joint.

4. Procédé selon la revendication 1, **caractérisé en ce que** l'élargissement de joint (6) dans les surfaces de chacune des plaques préfabriquées (1, 2) adjacentes est réalisé de sorte qu'il correspond à une largeur d'au moins 5 cm.

5. Procédé selon l'une des revendications précédentes, **caractérisé en ce que** des cavités verticales sont formées au niveau des bords d'extrémité des élargissements de joint (6).

6. Procédé selon l'une des revendications précédentes, **caractérisé en ce qu'**un bord biseauté (8) est formé au niveau des bords d'extrémité de l'élargissement de joint (6).

7. Procédé selon l'une des revendications précédentes, **caractérisé en ce que** des cavités en bloc verticales (11) sont formées au niveau des bords d'extrémité des élargissements de joint (6).

8. Procédé selon l'une des revendications précédentes, **caractérisé en ce qu'**un bord biseauté (8) est formé au niveau des bords d'extrémité de l'élargissement de joint (6), le bord biseauté (8) suivant l'évolution de toute la cavité en bloc (11).

9. Profilé de remplissage de joint pour réaliser une étanchéité des joints appropriée pour des applications dans le domaine de pièces préfabriquées, comprenant des plaques préfabriquées, l'étanchéité des joints se trouvant entre les plaques préfabriquées (1, 2), le profilé étant composé d'une branche verticale en masse de scellement de joint (9), qui fait saillie dans le joint (3), et d'une entretoise profilée, qui s'étend essentiellement horizontalement et qui se trouve dans un élargissement de joint (16), ainsi que d'un matériau de séparation ou d'une bande de glissement prévu comme couche intermédiaire, une zone libre (13) étant formée dans chacune des deux plaques préfabriquées (1, 2) au niveau de l'élargissement de joint (6), dans laquelle zone libre (13) une liaison directe entre la masse de scellement des joints (9) et les plaques préfabriquées (1, 2) est évitée à l'aide d'interposition du matériau de séparation ou de la bande de glissement, de sorte qu'une liaison directe entre la masse de scellement des joints et les plaques préfabriquées (1, 2) n'est pas prévue dans ces zones, tandis qu'une liaison directe entre les plaques préfabriquées (1, 2) et la masse de scellement des joints (9) soit établie dans les autres zones de l'élargissement de joint (6).

10. Profilé de remplissage de joint selon la revendication 9, **caractérisé en ce qu'**un revêtement (10) est appliqué sur la surface de la masse de scellement des joints (9).

11. Profilé de remplissage de joint selon la revendication 10, **caractérisé en ce que** le revêtement (10) est formé de sorte qu'il affleure avec la surface des plaques préfabriquées (1, 2).

12. Profilé de remplissage de joint selon la revendication 9, **caractérisé en ce que** des barrettes à ressort, qui font verticalement saillie dans la plaque préfabriquée (1, 2), sont formées aux extrémités de l'entretoise qui s'étend essentiellement de manière horizontale.

13. Profilé de remplissage de joint selon l'une des revendications 9 à 12, **caractérisé en ce que** celui-ci est fabriqué en résines synthétiques exemptes de germes et de champignons.

14. Profilé de remplissage de joint selon l'une des revendications 9 à 13, **caractérisé en ce que** celui-ci comprend une couche de protection comme couche nettoyante et résistante à l'usure, qui répond aux exigences hygiéniques d'une utilisation dans des chambres propres et des salles blanches ainsi que dans l'industrie alimentaire et pharmaceutique.
